# EUROPÄISCHE PATENTSCHRIFT

(11) **EP 2 691 632 B1**
(45) Veröffentlichungstag und Bekanntmachung des Hinweises auf die Patenterteilung: **12.08.2015**
(21) Anmeldenummer: 12705693.5
(22) Anmeldetag: 24.02.2012
(51) Int. Cl.: F02M 51/00, F02M 51/06, F02M 61/08, F02M 61/16, F02M 63/00

(54) **VENTIL ZUM ZUMESSEN EINES MEDIUMS**
VALVE FOR METERING A MEDIUM
SOUPAPE POUR LE DOSAGE D'UN MILIEU

(30) Priorität: 28.03.2011 DE 102011006202
(43) Veröffentlichungstag der Anmeldung: 05.02.2014
(73) Patentinhaber: Robert Bosch GmbH, 70442 Stuttgart (DE)
(72) Erfinder: SCHMIEDER, Dietmar, 71706 Markgroeningen (DE); SEBASTIAN, Thomas, 71729 Erdmannhausen (DE); JAKOBI, Andreas, 16372 Bursa (TR)
(86) Internationale Anmeldenummer: PCT/EP2012/053201
(87) Internationale Veröffentlichungsnummer: WO 2012/130538

(56) Entgegenhaltungen:
- DE-A1- 10 317 148
- DE-A1-102006 013 958
- DE-A1-102006 017 927
- DE-A1-102009 026 532

## Beschreibung

### Stand der Technik

Die Erfindung geht aus von einem Ventil zum Zumessen eines Mediums, insbesondere eines Fluids, nach dem Oberbegriff des Anspruchs 1.

Ein bekanntes Einspritzventil für ein Fluid (DE 10 2009 026 532 A1) weist ein Ventilgehäuse mit einer Ventilöffnung, eine die Ventilöffnung steuernde Ventilnadel sowie einen piezoelektrischen Aktor zur Ventilnadelbetätigung auf. Zum Ausgleich der unterschiedlichen Wärmeausdehnungskoeffizienten zwischen dem piezoelektrischen Aktor und metallischen Bauteilen des Einspritzventils, insbesondere dem Ventilgehäuse, ist zwischen dem Aktor und einem in das Ventilgehäuse eingesetzten Anschlussstück ein hydraulischer Koppler eingespannt. Der Koppler weist ein Kopplergehäuse mit einer Kolbenführung für einen axial verschieblichen Kolben auf, dessen eine Kolbenseite mit dem Kopplergehäuse einen fluidgefüllten Kopplerspalt begrenzt. Der Kolben ist über eine Membran axial verschieblich und undrehbar am Kopplergehäuse festgesetzt. Das Kopplergehäuse ist starr mit dem Anschlussstück verbunden. Der Aktor besitzt einen zwischen einer Abschlussplatte und einem Abschlusskörper eingespannten Piezomodul. Zwischen der Abschlussplatte des Aktors und der Ventilnadel einerseits und zwischen dem Kolben und dem Kopplergehäuse andererseits ist jeweils ein kardanisches Lager ausgebildet, und der Anschlusskörper des Aktors ist starr mit dem Kolben des Kopplers verbunden. Die elektrische Verbindung zum Piezomodul des Aktors ist über die elektrisch leitenden Teile eines aktorseitigen Kontaktglieds, und eines gehäuseseitigen Kontaktglieds hergestellt, wobei das aktorseitige Kontaktglied an dem Abschlusskörper des Aktors und das gehäuseseitige Kontaktglied auf dem mit dem Ventilgehäuse fest verbundenen Anschlussstück so befestigt sind, dass die elektrisch leitenden Teile der Kontaktglieder einander kontaktieren.

### Offenbarung der Erfindung

Das erfindungsgemäße Ventil mit den Merkmalen des Anspruchs 1 hat den Vorteil, dass durch die eine Fixierung der Drehlageposition des Aktors im Ventilgehäuse vornehmende Verdrehsicherung Dreh- oder Torsionsmomente, die im Ventilbetrieb durch Bestromen des zwischen Ventilglied und Ventilgehäuse kardanisch gelagerten Aktors an diesem auftreten, direkt vom Ventilgehäuse aufgenommen werden und nicht auf die elektrische Verbindung zum Aktor wirken. Dadurch werden mechanische Schäden an der elektrischen Verbindung vermieden, und die Standzeit des Ventils wird erhöht. Das Einbeziehen der Kontaktglieder der elektrischen Verbindung zum Aktor in die Verdrehsicherung spart zusätzliche Konstruktions- und Montageschritte und ermöglicht die Senkung der Fertigungskosten. Je nach Art der gehäuseseitigen kardanischen Lagerung des Aktors kann das gehäuseseitige oder das aktorseitige Kontaktglied zur Drehlagefixierung des Aktors eingesetzt werden.

Durch die in den weiteren Ansprüchen aufgeführten Maßnahmen sind vorteilhafte Weiterbildungen und Verbesserungen des im Anspruchs 1 angegebenen Ventils möglich.

Gemäß einer vorteilhaften Ausführungsform der Erfindung ist zur ventilgehäuseseitigen kardanischen Lagerung des Aktors die Ankopplung des Kolbens an den Aktor mittels einer starren Verbindung realisiert und die Kolbenführung im Ventilgehäuse kardanisch gelagert. Die Verdrehsicherung ist zwischen dem gehäuseseitigen Kontaktglied und der Kolbenführung hergestellt. Die Einbeziehung des gehäuseseitigen Kontaktglieds in die Verdrehsicherung hat den Vorteil, dass bei dieser mit starrer Verbindung von Aktor und Kolben vorgenommenen kardanischen Lagerung der Kolbenführung im Ventilgehäuse die Verdrehsicherung ohne zuzätzliche Bauteile mit wenig Bearbeitungsaufwand realisiert wird. Bevorzugt wird dabei die kardanische Lagerung zwischen einem die Kolbenführung bildenden, den Kolben aufnehmenden Führungstopf und einem in das Ventilgehäuse eingesetzten Anschlussstück vorgenommen und die Verdrehsicherung durch Führungstopf und gehäuseseitigem Kontaktglied, das auf dem Anschlussstück befestigt wird, dadurch realisiert, dass das gehäuseseitige Kontaktglied am Führungstopf in Umfangsrichtung formschlüssig angreift.

Gemäß einer vorteilhaften Ausführungsform der Erfindung weist das gehäuseseitige Kontaktglied zwei sich mit Parallelabstand axial erstreckende Kontaktzungen zum Kontaktieren des aktorseitigen Kontaktglieds auf. Die Verdrehsicherung ist durch die Kontaktzungen, eine am Führungstopf ausgeformte, radial zwischen die Kontaktzungen hineinragende Fixiernase und eine im Anschlussstück ohnehin vorhandene axiale Führungsnut für die Kontaktzungen gebildet. Die Kontaktzungen stützen sich einerseits an der Fixiernase und andererseits an den beiden Nutwänden der Führungsnut ab, so dass sich ein Formschluss in Umfangsrichtung zwischen Führungstopf und aktorseitigem Kontaktglied ergibt. Vorteilhaft sind dabei die elektrisch leitenden Kontaktzungen zumindest im Bereich der Fixiernase und Fixiernut mit Kunststoff ummantelt, so dass eine leitende Verbindung zu einem aus Metall hergestellten Führungstopf unterbunden ist.

Gemäß einer alternativen Ausführungsform der Erfindung ist zur gehäuseseitigen kardanischen Lagerung des Aktors die Kolbenführung gehäusefest und die Ankopplung des Kolbens an den Aktor als kardanisches Lager ausgebildet. Die Verdrehsicherung ist zwischen dem aktorseitigen Kontaktglied und dem Kolben hergestellt.

Die Verlegung der kardanischen Lagerung weg von Kolbenführung des Kopplers und Ventilgehäuse hin zu Aktor und Kolben des Kopplers vermeidet eine konstruktive Kollision zwischen dem kardanischen Lager und der Hinführung der elektrisch leitenden Teile des gehäuseseitigen Kontaktglieds zum aktorseitigen Kontaktglied, die einen Durchbruch im kardanischen Lager erfordern und damit dessen mechanische Stabilität schwächen würde. Durch die damit einhergehende gehäuseseitige Festlegung der Kolbenführung reduzieren sich auch bei radialen Beschleunigungen die auf den Kolben wirkenden Radialkräfte. Zudem wird ein verbesserter Wärmeübergang vom Koppler zum Ventilgehäuse erzielt. Infolge dieser kardanischen Lagerung des Aktors bietet das aktorseitige Kontaktglied eine konstruktiv vorteilhafte Voraussetzung zur Realisierung der Verdrehsicherung für den Aktor.

Gemäß einer vorteilhaften Ausführungsform der Erfindung ist das kardanische Lager von einer kegelförmigen Vertiefung in einem mit dem Kolben verbundenen koaxialen Zentrierbolzen einerseits und einem am Aktor ausgeformten Lagerkopf andererseits gebildet, der sich kraftschlüssig in der Vertiefung des Zentrierbolzens abstützt. Die Verdrehsicherung weist eine Axialnut und eine in die Axialnut in Umfangsrichtung mit geringem Spiel formschlüssig eingreifende Zentriernase auf, wobei Axialnut und Zentriernase auf Zentrierbolzen und aktorseitiges Kontaktglied aufgeteilt sind, also entweder die Axialnut im Zentrierbolzen und die Zentriernase am aktorseitigen Kontaktglied oder umgekehrt die Axialnut am aktorseitigen Kontaktglied und die Zentriernase im Zentierbolzen angeordnet ist. Durch diese konstruktiven Maßnahmen wird ohne zusätzliche Bauelemente mit minimalem Bearbeitungsaufwand eine die Drehlageposition des Aktors zuverlässig fixierende Verdrehsicherung zwischen dem aktorseitigen Kontaktglied und dem Kolben des Kopplers hergestellt, der seinerseit undrehbar in der im Ventilgehäuse festgelegten Kolbenführung gehalten ist.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 ausschnittweise einen Längsschnitt eines Ventils zum Zumessen eines Fluids,
Figur 2 eine vergrößerte Darstellung des Ausschnitts A in Figur 1,
Figur 3 einen Schnitt längs der Linie III - III in Figur 2,
Figur 4 eine vergrößerte Darstellung des Ausschnitts IV in Figur 3,
Figur 5 eine Draufsicht eines gehäuseseitigen Kontaktglieds im Ventil gemäß Figur 1 bis 4,
Figur 6 einen Schnitt längs der Linie VI - VI in Figur 5,
Figur 7 einen vergrößerten Längsschnitt eines Anschlussstücks im Ventil gemäß Figur 1 bis 4,
Figur 8 eine vergrößerte Darstellung des Ausschnitts A in Figur 1 eines gegenüber dem Ventil gemäß Figur 1 modifizierten Ventils,
Figur 9 einen Schnitt längs der Linie IX- IX in Figur 8 bei entferntem gehäuseseitigen Kontaktglied,
Figur 10 eine perspektivische Ansicht eines aktorseitigen Kontaktglieds im Ventil gemäß Figur 8 und 9.

Das in Figur 1 im Längsschnitt dargestellte Ventil zum Zumessen eines Mediums, insbesondere eines Fluids, wird beispielsweise als Einspritzventil zum Einspritzen von Kraftstoff in den Verbrennungszylinder einer Brennkraftmaschine eingesetzt. Das Ventil weist ein hohlzylindrischen Ventilgehäuse 11 auf, dessen eines Stirnende von einem eine Zumessöffnung 13 aufweisenden Düsenkörper 12 abgeschlossen ist. Die Zumessöffnung 13 wird von einem nach außen öffnenden Ventilglied 14, das als Ventilnadel mit Schließkopf ausgebildet ist, gesteuert, also geschlossen oder freigegeben. Das Ventilglied 14 wird von einem piezoelektrischen Aktor 16 gegen die Rückstellkraft einer an dem Ventilglied 14 und am Düsenkörper 12 sich abstützenden Rückstellfeder 15 betätigt, wobei entsprechend der Größe einer an dem piezoelektrischen Aktor 16 anliegenden elektrischen Spannung das Ventilglied 14 über seinen Schließkopf die Zumessöffnung 13 mehr oder weniger freigibt. Der Aktor 16 besitzt einen elektrisch ansteuerbaren Piezomodul 19, der mittels eines als Feder ausgebildeten Hohlkörpers 21 zwischen einer Abschlussplatte 18 und einem Abschlusskörper 20 eingespannt ist. Der Aktor 16 greift dabei über ein kardanisches Lager 17 an dem Ventilglied 14 an, wobei das kardanische Lager 17 zwischen dem schließkopffernen Ende der Ventilnadel des Ventilglieds 14 und der Abschlussplatte 18 des Aktors 16 ausgebildet ist.

In das vom Düsenkörper 12 abgekehrte Ende des Ventilgehäuses 11 ist ein Anschlussstück 22 eingesetzt, das mit einem Fluidanschluss 23 und einem elektrischen Anschlussstecker 24 versehen ist. Vom Anschlussstecker 24 ist mittels eines aktorseitigen Kontaktglieds 25 und eines gehäuseseitigen Kontaktglieds 26 eine elektrische Verbindung zum Piezomodul 20 des Aktors 16 hergestellt. Die elektrisch leitenden Teile der beiden Kontaktglieder 25, 26 kontaktieren einander und sind an den Kontaktstellen miteinander verschweißt. Alternativ können die einander kontaktierenden Teile beider Kontaktglieder 25,26 auch miteinander einstückig, die elektrisch leitenden Teile also einteilig, ausgeführt werden.

Auf der vom Ventilglied 14 abgekehrten Seite des Aktors 16 ist ein hydraulischer Koppler 27 angeordnet, über den sich der Aktor 16 am Ventilgehäuse 11, genauer gesagt an dem fest mit dem Ventilgehäuse 11 verbundenen Anschlussstück 22, abstützt. Aktor 16 und Koppler 27 sind in einem Rohr 53 aufgenommen, das einerseits am Düsenkörper 12 und andererseits am Anschlussstück 22 befestigt, z. B. verschweißt, ist. Zwischen dem Rohr 53 und dem Ventilgehäuse 11 verbleibt ein Ringspalt 54, über den eine Verbindung von dem Fluidzulauf 23 zum Innern des Düsenkörpers 12 besteht, in dem die Ventilnadel des Ventilglieds 14 axial verschieblich geführt ist. Der hydraulische Koppler 27 weist eine Kolbenführung 28 und einen darin axial verschieblichen, undrehbar gehaltenen Kolben 29 auf, der einen flüssigkeitsgefüllten Kopplerspalt 30 begrenzt. In den dargestellten Ausführungsbeispielen ist die Kolbenführung 28 von einem Führungstopf 31 gebildet, der in einer becherförmigen Ausnehmung 32 im Anschlussstück 22 aufgenommen ist. Der Kopplerspalt 30 steht über eine Bohrung 33 im Topfboden des Führungstopfes 31 mit einem Ausgleichsraum 34 in Verbindung, der von dem Topfboden und einer außen den Topfboden überspannenden und an der Außenwand des Führungstopfes 31 festgelegten Membran 35 begrenzt ist.

Im Betrieb des Ventils treten an dem ventilgliedseitig und ventilgehäuseseitig jeweils kardanisch aufgehängten oder gelagerten piezoelektrischen Aktor 16 Torsions- oder Drehmomente auf, die zu einer Schädigung der elektrisch Verbindung zum Piezomodul 19 des Aktors 16 führen können. Um diese Drehmomente am Ventilgehäuse 11 abzufangen und damit von den elektrisch leitenden, einander kontaktierenden Teilen der Kontaktglieder 25, 26 fernzuhalten, ist eine den Aktor 16 in seiner Drehlageposition fixierende Verdrehsicherung vorgesehen, wobei jeweils eines der Kontaktglieder 25, 26 der elektrischen Verbindung zum Aktor 16 in die Verdrehsicherung einbezogen ist. Je nach Ausführung der ventilgehäuseseitigen kardanischen Lagerung des Aktors 16 ist die Verdrehsicherung am gehäuseseitigen Kontaktglied 26 oder am aktorseitige Kontaktglied 25 festgemacht.

Im Ausführungsbeispiel des Ventils gemäß Figur 1 bis 7 ist zur gehäuseseitigen kardanischen Lagerung des Aktors 16 die Kolbenführung 28 im Ventilgehäuse 11, genauer gesagt der in der becherförmigen Ausnehmung 32 des Anschlussstücks 22 einliegende Führungstopf 31 an dem fest mit dem Ventilgehäuse 11 verbundenen Anschlussstück 22, kardanisch gelagert und die Ankopplung des Kolbens 29 an den Aktor 16 mittels einer starren Verbindung realisiert. Die Verdrehsicherung ist zwischen dem gehäuseseitigen Kontaktglied 26 und der Kolbenführung 28, also dem Führungstopf 31, ausgebildet. Zur Herstellung der starren Verbindung ist in den Kolben 29 ein zentraler Zentrierbolzen 36 mit einem vom Kolben 29 abstehenden, hohlen Bolzenkopf 361 eingesetzt und der Abschlusskörper 20 des Aktors 16 mit einem axial abstehenden Zapfen 201 versehen, der mit einem im Durchmesser reduzierten Endabschnitt in den hohlen Bolzenkopf 361 eingepresst ist. Auf dem Zapfen 201 ist das aktorseitige Kontaktglied 25 befestigt. Das gehäuseseitige Kontaktglied 26 ist am Anschlussstück 22 festgelegt und greift zur Ausbildung der Verdrehsicherung in Umfangsrichtung formschlüssig am Führungstopf 31 an.

Das gehäuseseitige Kontaktglied 26 ist in Figur 5 in Draufsicht und in Figur 6 im Längsschnitt dargestellt. Es weist zwei sich im Parallelabstand axial erstreckende, die elektrisch leitenden Teile des gehäuseseitigen Kontaktglieds 26 bildende Kontaktzungen 37 auf. Die Kontaktzungen 37 sind mit einem Kunststoffmantel 38 umspritzt und über eine Kunststoffbrücke 55 zusammengehalten, wobei die die elektrisch leitenden Teile des aktorseitigen Kontaktglieds 25 kontaktierenden freien Enden der Kontaktzungen 37 von der Kunststoffummantelung ausgenommen sind. Das gehäuseseitige Kontaktglied 26 ist in das in Figur 7 im Längsschnitt vergrößert dargestellte Anschlussstück 22 eingesetzt. Das Anschlussstück 22 enthält hierzu zwei parallele Längsbohrungen 39 und eine im Bereich seiner Ausnehmung 32 verlaufende, in die beiden Längsbohrungen 39 hineinragende Führungsnut 40 (vgl. auch Figur 4), in der die beiden Kontaktzungen 37 mit einem Zungenabschnitt I (Figur 6) einliegen. Wie der Querschnitt gemäß Figur 3 und besser dessen vergrößerte Ausschnitt in Figur 4 zeigen, liegen die beiden Kontaktzungen 37 auf voneinander abgekehrten Längsseiten im Zungenabschnitt I über ihren Kunststoffmantel 38 an den einander gegenüberliegenden Nutwänden 411 der Führungsnut 40 an. Wie aus Figur 3 und 4 ersichtlich, ist am Führungstopf 31 eine radial zwischen die beiden Kontaktzungen 37 hineinragende Fixiernase 41 so ausgeformt, dass die beiden Kontaktzungen 37 an den einander zugekehrten Längsseiten über ihren Kunststoffmantel 38 an der Fixiernase 42 anliegen. Unter Einbeziehung des gehäuseseitigen Kontaktglieds 26 wird somit die Verdrehsicherung von den Kontaktzungen 37, von der am Führungstopf 31 ausgeformten Fixiernase 42 und der im Anschlussstück 22 ausgebildeten Führungsnut 40 gebildet.

Das ausschnittweise in Figur 8 dargestellte Ventil gemäß einem zweiten Ausführungsbeispiel stimmt weitgehend mit dem zuvor beschriebene Ventil überein, so dass gleiche Bauteile mit den gleichen Bezugszeichen gekennzeichnet sind, ist jedoch im Bereich des in Figur 8 dargestellten Ausschnitts modifiziert. Bei diesem Ventil ist zur ventilgehäuseseitigen kardanischen Lagerung des Aktors 16 die Kolbenführung 28 gehäusefest und die Ankopplung des Kolbens 29 des hydraulischen Kopplers 27 an den Aktor 16 als kardanisches Lager 43 ausgeführt. Die Verdrehsicherung ist zwischen dem aktorseitigen Kontaktglied 25 und dem undrehbar in der gehäusefesten Kolbenführung 28 gehaltenen Kolben 29 hergestellt. Die ventilgehäuseseitige Festlegung der Kolbenführung 28 wird durch Anbindung des in der Ausnehmung 32 im Anschlussstück 22 einliegenden Führungstopfes 31 an das Anschlussstück 22 erzielt, z. B. dadurch, dass der radial und axial in der Ausnehmung 32 zentrierte Führungstopf 31 am Anschlussstück 22 festgeschweißt wird. Das kardanische Lager 43 ist von einer kegelförmigen Vertiefung 44 im Bolzenkopf 361 des in den Kolben 29 eingesetzten Zentrierbolzens 36 und von einem am Aktor 16 ausgebildeten Lagerkopf 45 gebildet, der sich kraftschlüssig in der Vertiefung 44 abstützt. Der Lagerkopf 45 ist an das freie Ende des vom Abschlusskörper 20 des Aktors16 abstehenden Zapfens 201 angeformt. Zur Herstellung der Verdrehsicherung ist im Zentrierbolzen 36, genauer gesagt in dem am Zentrierbolzen 36 vorstehenden Bolzenkopf 361, eine Axialnut 46 (Figur 9) ausgeformt und an dem auf dem Zapfen 201 des Abschlusskörpers 20 sitzenden aktorseitigen Kontaktglied 25 eine Zentriernase 47 vorhanden, die in die Axialnut 46 in Umfangsrichtung formschlüssig eingreift.

In Figur 10 ist das aktorseitige Kontaktglied 25 perspektivisch dargestellt. Es weist einen auf den Zapfen 201 des Abschlusskörpers 20 aufschiebbaren und dort festsetzbaren Kunststoffkörper 48 auf, an dem zwei Kontaktbleche 49 befestigt sind. Die Kontaktbleche 49 sind mit Anschlussfahnen 50 verbunden, die zum Piezomodul 19 des piezoelektrischen Aktors 16 geführt sind. Bei endmontiertem Ventil liegen die freien Enden der Kontaktzungen 37 des gehäuseseitigen Kontaktglieds 26 auf den Kontaktblechen 49 des aktorseitigen Kontaktglieds 25 auf und sind mit diesen verschweißt.

Wie aus Figur 2 und Figur 8 ersichtlich ist, wird im hydraulischen Koppler die axial verschieblich und undrehbare Halterung des Kolbens 29 in der Kolbenführung 28 mittels einer an Kolben 29 und Kolbenführung 28 festgelegten Membran 51 erreicht. Die Membran 51 ist hierzu mit ihrem äußeren Rand am Führungstopf 31 und mit ihrem inneren Rand am Zentrierbolzen 36 und/oder am Kolben 29 befestigt, wobei die Membran 51 einen zwischen dem Kolben 29 und der Kolbenführung 28 vorhandenen Ringspalt (52) flüssigkeitsdicht abschließt. Der innere Membranrand ist z. B. am Zentrierbolzen 26, alternativ am Kolben 29, verschweißt oder mittels des Zentrierbolzens 36 am Kolben 29 eingespannt.

## Patentansprüche

1. Ventil zum Zumessen eines Mediums, insbesondere eines Fluids, mit einem eine Zumessöffnung (13) aufweisenden Ventilgehäuse (11), mit einem die Zumessöffnung (13) steuernden Ventilglied (14), mit einem elektrisch ansteuerbaren, piezoelektrischen Aktor (16) zur Ventilgliedbetätigung, der ventilglied- und ventilgehäuseseitig jeweils kardanisch gelagert ist, mit einem auf der vom Ventilglied (14) abgekehrten Seite des Aktors (16) angeordneten hydraulischen Koppler (27), der eine Kolbenführung (28) und einen in der Kobenführung (28) axial verschieblich und undrehbar gehaltenen und einen flüssigkeitsgefüllten Kopplerspalt (30) begrenzenden, an den Aktor (16) angekoppelten Kolben (29) aufweist, und mit einer zum Aktor (16) zu dessen Ansteuerung geführten elektrischen Verbindung, die ein aktorseitiges Kontaktglied (25) und ein dieses kontaktierendes gehäuseseitiges Kontaktglied (26) aufweist, **dadurch gekennzeichnet, dass** eine den Aktor (16) in seiner Drehlageposition fixierende Verdrehsicherung vorgesehen ist und eines der Kontaktglieder (25, 26) in die Verdrehsicherung einbezogen ist.

2. Ventil nach Anspruch 1, **dadurch gekennzeichnet, dass** zur ventilgehäuseseitigen kardanische Lagerung des Aktors (16) die Ankopplung des Kolbens (29) an den Aktor (16) mittels einer starren Verbindung realisiert und die Kolbenführung (28) im Ventilgehäuse (11) kardanisch gelagert ist und dass die Verdrehsicherung zwischen dem gehäuseseitigen Kontaktglied (26) und der Kolbenführung (28) ausgebildet ist.

3. Ventil nach Anspruch 2, **dadurch gekennzeichnet, dass** die Kolbenführung (28) von einem Führungstopf (31) gebildet ist, der in einer becherförmigen Ausnehmung (32) eines in das Ventilgehäuse (11) fest eingesetzten Anschlussstücks (22) einliegt und kardanisch an dem Anschlussstück (22) gelagert ist, und dass das gehäuseseitige Kontaktglied (26) am Anschlussstück (22) festgelegt ist und zur Ausbildung der Verdrehsicherung im Umfangsrichtung formschlüssig am Führungstopf (31) angreift.

4. Ventil nach Anspruch 3, **dadurch gekennzeichnet, dass** das gehäuseseitige Kontaktglied (26) zwei sich im Parallelabstand axial erstreckende Kontaktzungen (37) zum Kontaktieren des aktorseitigen Kontaktglieds (25) aufweist und dass die Verdrehsicherung von den Kontaktzungen (37), einer am Führungstopf (31)abstrebenden, radial zwischen die Kontaktzungen (37) hineinragenden Fixiernase (42) und einer im Anschlussstück (22) ausgebildeten axialen Führungsnut (40) für die Kontaktzungen (37) gebildet ist, die mit ihren Nutwänden (411) die beiden Kontaktzungen (37) zumindest in einem Zungenabschnitt (I) an deren von der Fixiernase (42) abgekehrten Längsseiten abstützen.

5. Ventil nach Anspruch 4, **dadurch gekennzeichnet, dass** die aus elektrisch leitendem Material bestehenden Kontaktzungen (37) zumindest im Bereich von Fixiernase (42) und Führungsnut (40) mit einem Kunststoffmantel (38) umgeben sind.

6. Ventil nach Anspruch 1, **dadurch gekennzeichnet, dass** zur gehäuseseitigen kardanischen Lagerung des Aktors (16) die Kolbenführung (28) gehäusefest und die Ankopplung des Kolbens (29) an den Aktor (16) als kardanisches Lager (43) ausgeführt ist und dass die Verdrehsicherung zwischen dem aktorseitigen Kontaktglied (25) und dem Kolben (29) ausgebildet ist.

7. Ventil nach Anspruch 6, **dadurch gekennzeichnet, dass** das kardanische Lager (43) von einer kegelförmigen Vertiefung (44) in einem mit dem Kolben (29) verbundenen, zentralen Zentrierbolzen (36) und einem am Aktor (16) ausgebildeten Lagerkopf (45) gebildet ist, der sich kraftschlüssig in der Vertiefung (44) abstützt, und dass die Verdrehsicherung eine Axialnut (46) und eine in die Axialnut (46) in Umfangsrichtung formschlüssig eingreifende Zentriernase (47) aufweist und Axialnut (46) und Zentriernase (47) wechselweise am Zentrierbolzen (36) und am aktorseitigen Kontaktglied (25) ausgebildet sind.

8. Ventil nach Anspruch 7, **dadurch gekennzeichnet, dass** der piezoelektrische Aktor (16) ein zwischen einer am Ventilglied (14) anliegenden Abschlussplatte (18) und einem Abschlusskörper (20) eingespanntes Piezomodul (19) aufweist und dass am Abschlusskörper (20) ein das aktorseitige Kontaktglied (25) tragender Zapfen (201) axial absteht, an dessen freiem Ende der Lagerkopf (45) ausgeformt ist.

9. Ventil nach einem der Ansprüche 6 bis 8, **dadurch gekennzeichnet, dass** die Kolbenführung (28) von einem Führungstopf (31) gebildet ist, der in einer becherförmigen Ausnehmung (32) eines in das Ventilgehäuse (11) fest eingesetzten Anschlussstücks (22) festgelegt ist, und dass das gehäuseseitige Kontaktglied (26) am Anschlussstück (22) befestigt ist.

10. Ventil nach einem der Ansprüche 1 bis 9, **dadurch gekennzeichnet, dass** der Kolben (29) mittels einer Membran (51), die am Kolben (29) und an der Kolbenführung (28) festgelegt ist und einen zwischen Kolben (29) und Kolbenführung (28) vorhandenen Ringspalt (52) überdeckt, in der Kolbenführung (28) undrehbar und axial verschieblich gehalten ist.

## Claims

1. Valve for metering a medium, in particular a fluid, having a valve housing (11) which has a metering opening (13), having a valve element (14) which controls the metering opening (13), having an electrically activatable piezoelectric actuator (16) for actuating the valve element, said actuator being cardanically mounted in each case at the valve element side and at the valve housing side, having a hydraulic coupler (27) which is arranged on that side of the actuator (16) which is averted from the valve element (14), which hydraulic coupler has a piston guide (28) and has a piston (29) which is held in axially displaceable and non-rotatable fashion in the piston guide (28) and which delimits a liquid-filled coupler gap (30) and which is coupled to the actuator (16), and having an electrical connection which is led to the actuator (16) for the activation thereof, which electrical connection has an actuator-side contact element (25) and, making contact therewith, a housing-side contact element (26), **characterized in that** a rotation prevention means is provided which fixes the actuator (16) in its rotational position, and one of the contact elements (25, 26) is incorporated into the rotation prevention means.

2. Valve according to Claim 1, **characterized in that**, for the cardanic mounting of the actuator (16) at the valve housing side, the coupling of the piston (29) to the actuator (16) is realized by means of a rigid connection and the piston guide (28) is cardanically mounted in the valve housing (11), and **in that** the rotation prevention means is formed between the housing-side contact element (26) and the piston guide (28).

3. Valve according to Claim 2, **characterized in that** the piston guide (28) is formed by a guide pot (31) which lies in a cup-shaped recess (32) of an attachment piece (22) fixedly inserted into the valve housing (11) and which is cardanically mounted on the attachment piece (22), and **in that** the housing-side contact element (26) is fixed to the attachment piece (22) and, to form the rotation prevention means, engages in positively locking fashion in a circumferential direction on the guide pot (31).

4. Valve according to Claim 3, **characterized in that** the housing-side contact element (26) has two contact tongues (37) which extend axially in parallel with a spacing and which serve for the contacting of the actuator-side contact element (25), and **in that** the rotation prevention means is formed by the contact tongues (37), by a fixing lug (42) which protrudes from the guide pot (31) and which projects radially in between the contact tongues (37), and by an axial guide groove (40), formed in the attachment piece (22), for the contact tongues (37), which axial guide groove, by way of its groove walls (411), supports the two contact tongues (37) at least in a tongue section (l) at their longitudinal sides averted from the fixing lug (42).

5. Valve according to Claim 4, **characterized in that** the contact tongues (37), which are composed of electrically conductive material, are surrounded with a plastics casing (38) at least in the region of fixing lug (42) and guide groove (40).

6. Valve according to Claim 1, **characterized in that**, for the cardanic mounting of the actuator (16) at the housing side, the piston guide (28) is fixed with respect to the housing and the coupling of the piston (29) to the actuator (16) is in the form of a cardanic bearing (43), and **in that** the rotation prevention means is formed between the actuator-side contact element (25) and the piston (29).

7. Valve according to Claim 6, **characterized in that** the cardanic bearing (43) is formed by a conical depression (44) in a central centring bolt (36) which is connected to the piston (29) and by a bearing head (45) which is formed on the actuator (16) and which is supported in non-positively locking fashion in the depression (44), and **in that** the rotation prevention means has an axial groove (46) and a centring lug (47) which engages in positively locking fashion in a circumferential direction into the axial groove (46), and the axial groove (46) and centring lug (47) are formed alternately on the centring bolt (36) and on the actuator-side contact element (25).

8. Valve according to Claim 7, **characterized in that** the piezoelectric actuator (16) has a piezo module (19) which is braced between a closure plate (18), which bears against the valve element (14), and a closure body (20), and **in that** a peg (201) which supports the actuator-side contact element (25) projects axially from the closure body (20), on the free end of which peg the bearing head (45) is formed.

9. Valve according to one of Claims 6 to 8, **characterized in that** the piston guide (28) is formed by a guide pot (31) which is fixed in a cup-shaped recess (32) of an attachment piece (22) which is fixedly inserted into the valve housing (11), and **in that** the housing-side contact element (26) is fastened to the attachment piece (22).

10. Valve according to one of Claims 1 to 9, **characterized in that** the piston (29) is held in non-rotatable and axially displaceable fashion in the piston guide (28) by means of a diaphragm (51) which is fixed to the piston (29) and to the piston guide (28) and which covers an annular gap (52) which is present between the piston (29) and piston guide (28).

## Revendications

1. Soupape pour le dosage d'un milieu, en particulier d'un fluide, comprenant un boîtier de soupape (11) comprenant une ouverture de dosage (13), comprenant un organe de soupape (14) commandant l'ouverture de dosage (13), comprenant un actionneur piézo-électrique (16) pouvant être commandé électriquement pour l'actionnement de l'organe de soupape, lequel actionneur est supporté par joint de cardan respectivement du côté de l'organe de soupape et du côté du boîtier de soupape, comprenant un coupleur hydraulique (27) disposé sur le côté de l'actionneur (16) opposé à l'organe de soupape (14), lequel coupleur comprend un guide de piston (28) et un piston (29) retenu de manière axialement mobile et non rotative dans le guide de piston (28), limitant un interstice de coupleur (30) rempli de liquide et accouplé à l'actionneur (16) et comprenant une connexion électrique menant jusqu'à l'actionneur (16) en vue de sa commande, laquelle connexion électrique comprend un organe de contact (25) du côté de l'actionneur et un organe de contact (26) en contact avec celui-ci du côté du boîtier, **caractérisée en ce qu'**une fixation anti-rotation fixant l'actionneur (16) dans sa position de rotation est prévue et l'un des organes de contact (25, 26) est incorporé dans la fixation anti-rotation.

2. Soupape selon la revendication 1, **caractérisée en ce qu'**en vue du support par joint de cardan de l'actionneur (16) du côté du boîtier de soupape, l'accouplement du piston (29) à l'actionneur (16) est réalisé au moyen d'une liaison rigide et le guide de piston (28) est supporté par joint de cardan dans le boîtier de soupape (11), et **en ce que** la fixation anti-rotation est réalisée entre l'organe de contact (26) du côté du boîtier et le guide de piston (28).

3. Soupape selon la revendication 2, **caractérisée en ce que** le guide de piston (28) est formé par un pot de guidage (31) qui est logé dans un évidement (32) en forme de godet d'une pièce de raccordement (22) insérée fixement dans le boîtier de soupape (11) et qui est supporté par joint de cardan sur la pièce de raccordement (22), et **en ce que** l'organe de contact (26) du côté du boîtier est fixé à la pièce de raccordement (22) et s'engage par complémentarité de formes sur le pot de guidage (31) dans la direction périphérique pour réaliser la fixation anti-rotation.

4. Soupape selon la revendication 3, **caractérisée en ce que** l'organe de contact (26) du côté du boîtier comprend deux languettes de contact (37) s'étendant axialement et parallèlement à distance l'une de l'autre pour la mise en contact de l'organe de contact (25) du côté de l'actionneur, et **en ce que** la fixation anti-rotation est formée par les languettes de contact (37), un ergot de fixation (42) soutenu sur le pot de guidage (31) et pénétrant radialement entre les languettes de contact (37) et une rainure de guidage axiale (40), réalisée dans la pièce de raccordement (22), pour les languettes de contact (37), laquelle rainure de guidage supporte, par ses parois de rainure (411), les deux languettes de contact (37) au moins dans une portion de languette (I) sur leurs côtés longitudinaux opposés à l'ergot de fixation (42).

5. Soupape selon la revendication 4, **caractérisée en ce que** les languettes de contact (37) constituées de matériau électriquement conducteur sont enveloppées d'une enveloppe en plastique (38) au moins dans la région de l'ergot de fixation (42) et de la rainure de guidage (40).

6. Soupape selon la revendication 1, **caractérisée en ce qu'**en vue du support par joint de cardan de l'actionneur (16) du côté du boîtier, le guide de piston (28) est solidaire du boîtier et l'accouplement du piston (29) à l'actionneur (16) est réalisé en tant que support (43) à la cardan, et **en ce que** la fixation anti-rotation est réalisée entre l'organe de contact (25) du côté de l'actionneur et le piston (29).

7. Soupape selon la revendication 6, **caractérisée en ce que** le support (43) à la cardan est formé par un renfoncement conique (44) dans une goupille de centrage centrale (36) reliée au piston (29) et une tête de support (45) réalisée sur l'actionneur (16), laquelle s'appuie par engagement par force dans le renfoncement (44), et **en ce que** la fixation anti-rotation comprend une rainure axiale (46) et un ergot de centrage (47) venant en prise par complémentarité de formes dans la rainure axiale (46) dans la direction périphérique, et la rainure axiale (46) et l'ergot de centrage (47) sont réalisés en alternance sur la goupille de centrage (36) et sur l'organe de contact (25) du côté de l'actionneur.

8. Soupape selon la revendication 7, **caractérisée en ce que** l'actionneur piézo-électrique (16) comprend un module piézo-électrique (19) serré entre une plaque de terminaison (18) s'appliquant contre l'organe de soupape (14) et un corps de terminaison (20), et **en ce qu'**une goupille (201) supportant l'organe de contact (25) du côté de l'actionneur fait saillie axialement sur le corps de terminaison (20), à l'extrémité libre de laquelle goupille est formée la tête de support (45).

9. Soupape selon l'une quelconque des revendications 6 à 8, **caractérisée en ce que** le guide de piston (28) est formé par un pot de guidage (31) qui est fixé dans un évidement (32) en forme de godet d'une pièce de raccordement (22) insérée fixement dans le boîtier de soupape (11), et **en ce que** l'organe de contact (26) du côté du boîtier est fixé à la pièce de raccordement (22).

10. Soupape selon l'une quelconque des revendications 1 à 9, **caractérisée en ce que** le piston (29) est retenu de manière axialement mobile et non rotative dans le guide de piston (28) au moyen d'une membrane (51) qui est fixée au piston (29) et au guide de piston (28) et recouvre un interstice annulaire (52) présent entre le piston (29) et le guide de piston (28).
